# EUROPEAN PATENT APPLICATION

(11) **EP 3 366 854 A1**
(43) Veröffentlichungstag der Anmeldung: **29.08.2018**
(21) Anmeldenummer: 15883649.4
(22) Anmeldetag: 19.10.2015
(51) Int. Cl.: E04B 1/343, E04H 1/02

(54) **FERTIGHAUS**

(71) Anmelder: Kabushikikaisha Arrk, Yamanashi 401-0502 (JP)
(72) Erfinder: OTA, Tsumoru, Yamanashi 401-0502 (JP)
(74) Vertreter: Glawe, Delfs, Moll
(86) Internationale Anmeldenummer: PCT/JP2015/079471
(87) Internationale Veröffentlichungsnummer: WO 2017/068633

(57) **Zusammenfassung**

[Aufgabe]

Bereitstellung eines Montagehauses, bei dem sich erdbebensicheres Fundament und Dachteil zur großen Zufriedenheit der Bewohner schnell aufbauen lassen.

[Lösung der Aufgabe]

Montagehaus, das über ein Stahlfundament, bei dem eine rechteckige Kontur mit H-Trägern verbunden wird, an den Innenseiten dieser Kontur aus H-Trägern gebildete Längs- und Querrahmen angeordnet und an den vier Ecken dieser rechteckigen Kontur verstärkende Schrägrahmen angebracht werden, Schwingungsdämpfer aus Gummi, die über Stützrahmen, welche an geeigneten Stellen des Stahlfundaments angeordnet sind, das Stahlfundament auf dem Fundament des Montagehauses abstützen, ein auf dem Stahlfundament befestigtes rechteckiges Bodenelement, jeweils ein Paar lange und kurze Außenwandelemente, die an den vier Seiten des Bodenelements aufgestellt werden, Innenwandelemente, die an denjenigen Stellen angebracht sind, an denen das Bodenelement unterteilt werden soll, sowie ein Dachelement mit keilförmigem Querschnitt, das mittels Dachsparren auf den Außenwandelementen angebracht ist, verfügt,
dadurch gekennzeichnet, dass sich durch Veränderung der Positionen von Außen- und Innenwandelementplatten bzw. durch Vertauschen der Vorder- und Rück- bzw. Ober- und Unterseiten die Positionen von Türen und Fenstern verändern und Grundrissänderungen vornehmen lassen.

## Beschreibung

### [Technischer Bereich]

Die vorliegende Erfindung betrifft ein Montagehaus, dessen einzelne Elementplatten in der Fabrik gefertigt und mittels Transportfahrzeugen angeliefert werden, und das sich vor Ort einfach montieren lässt.

### [Technischer Hintergrund]

Aus dem Stand der Technik weithin bekannt sind Montagehäuser in Fertigbauweisen, bei denen die Elemente in der Fabrik vorgefertigt und -bearbeitet sind und auf der Baustelle ohne Bearbeitung montiert werden.
Beispiele für Montagehäuser in solchen Fertigbauweisen seien im Folgenden genannt:
1) In der Gebrauchsmusteroffenlegung JP 1985-137001 U (siehe Patentdokument 1) ist eine Montagehütte beschrieben, deren Platten an den Kanten über Einkerbungen verfügen und die mit hierzu passend eingekerbten Verbindungsteilen montiert werden.
2) In der Patentoffenlegung JP 1985-141937 A (siehe Patentdokument 2) ist ein Montagehaus beschrieben, dadurch gekennzeichnet, dass dieses Montagehaus
   (a) über Dachteile, die durch Kombination der erforderlichen Anzahl von in genormter Form und Größe ausgebildeten Dachplatten aus Holz gebildet werden, sowie
   (b) über Wandteile, die durch Kombination der erforderlichen Anzahl von in genormter Form und Größe ausgebildeten Dachplatten aus Holz ohne dazwischenliegende Pfeiler gebildet werden, verfügt, wobei
   (c) die Rückseiten der Dachplatten an den Berührungspunkten zu den Oberkanten der Wandplatten Anbauelemente aufweisen; die Montage erfolgt hierbei, indem die Dachteile auf die Wandteile gesetzt und die Anbauelemente an den Wandplatten befestigt werden.
3) In der Patentoffenlegung JP 1973-100919 A (siehe Patentdokument 3) ist ein Fertiggebäude mit Rahmenkonstruktion beschrieben, dadurch gekennzeichnet, dass an den Ecken und weiteren wichtigen Punkten des Gebäudes eine oder mehrere Arten von L-, T-, Z-, kreuzförmig oder ähnlich geformten Blockelementen, die zugleich Pfeiler und tragende Wände bilden, angeordnet und ihrerseits durch Balken bzw. Wandplatten verbunden sind.

Weiterhin kommen auch Fertigbauweisen zum Einsatz, bei denen die einzelnen Elementplatten in der Fabrik gefertigt und zur endgültigen Konstruktion vormontiert sind, die dann in diesem Zustand mittels Transportfahrzeugen angeliefert werden und vor Ort nur noch aufgebaut werden müssen.
Wenn die endgültige Konstruktion vormontiert und dann in diesem Zustand mittels Transportfahrzeugen angeliefert wird, kommt es allerdings bei Gebäuden wie Containerhäusern ab einer gewissen Größe häufig zu Problemen: die Gegebenheiten im japanischen Straßennetz bringen es mit sich, dass Großfahrzeuge, die mit solchen Gebäuden beladen sind, viele öffentliche Straßen nicht passieren können; die japanischen Gegebenheiten stehen daher einer weiteren Verbreitung entgegen.

In bestimmten Fällen muss auf Montagehäuser in den genannten Fertigbauweisen zurückgegriffen werden, bei denen die Elemente in der Fabrik vorgefertigt und -bearbeitet sind und auf der Baustelle ohne Bearbeitung montiert werden; bei Montagehäusern in Fertigbauweise nach dem Stand der Technik sind jedoch die folgenden Probleme bekannt:
a. Öffnungen wie Türen und Fenster lassen sich nicht frei anordnen; wenn mehrere dieser Gebäude nebeneinander errichtet werden, führt dies zu einer Aneinanderreihung von lauter Montagehäusern mit einheitlich angeordneten Türen, Fenstern etc., was diese Häuser bei den Bewohnern ziemlich unbeliebt macht.
b. Die Grundrisse lassen sich nicht frei gestalten; wenn mehrere dieser Gebäude nebeneinander errichtet werden, führt dies zu einer Aneinanderreihung von lauter Montagehäusern mit einheitlichen Grundrissen, was diese Häuser bei den Bewohnern ziemlich unbeliebt macht.
c. Durch veränderte Anordnung der Wandelemente lassen sich in gewissem Maße Gestaltungsänderungen erzielen; die Anordnung von Öffnungen wie Türen und Fenstern lässt sich jedoch nicht verändern, so dass sich das erwähnte Problem der Einheitlichkeit hierdurch nicht lösen lässt.

Der Erfinder der vorliegenden Erfindung hat daher mit der Patentanmeldung JP 2012-91265 A (siehe Patentoffenlegung JP 2013-221242 A) ein Montagehaus vorgelegt, bei dem nicht nur hinsichtlich der Grundrissanordnung, sondern auch hinsichtlich der Anordnung von Öffnungen wie Türen und Fenstern Gestaltungsänderungen möglich sind und sich Vorder- und Rück- bzw. Ober- und Unterseiten vertauschen lassen; hierdurch lassen sich nicht nur bei der Grundrissanordnung, sondern auch bei der Anordnung von Öffnungen wie Türen und Fenstern die Variationsmöglichkeiten rapide erweitern, so dass es auch bei Errichtung mehrerer dieser Gebäude nebeneinander nicht mehr zur Aneinanderreihung von lauter Montagehäusern mit einheitlichen Grundrissen kommt und die Beliebtheit bei den Bewohnern erheblich gesteigert werden kann.

### [Dokumente zum Stand der Technik]

### [Patentdokumente]

[Patentdokument 1] Gebrauchsmusteroffenlegung JP 1985-137001 U
[Patentdokument 2] Patentoffenlegung JP 1985-141937 A
[Patentdokument 3] Patentoffenlegung JP 1973-100919 A

### [Zusammenfassung der Erfindung]

### [Aufgabe der Erfindung]

Durch die oben genannten Erfindungen ist das Problem der Flexibilität nicht nur bei der Grundrissanordnung, sondern auch bei der Anordnung von Öffnungen wie Türen und Fenstern gelöst worden; nicht gelöst war hiermit allerdings das Problem, dass für eine schnellere Fertigstellung des Montagehauses auch ein schneller Aufbau von Fundament und Dachteil möglich sein muss.
Mit der vorliegenden Erfindung wird hier ein Montagehaus vorgelegt, dessen Aufbau zur großen Zufriedenheit seiner Bewohner nicht nur hinsichtlich der Grundrissanordnung, sondern auch etwa hinsichtlich der Anordnung von Öffnungen wie Türen und Fenstern flexibel geändert werden kann und gleichzeitig eine schnelle Errichtung von erdbebensicherem Fundament und Dachteil gestattet.

### [Lösung der Aufgabe]

Bei dem Montagehaus nach der vorliegenden Erfindung handelt es sich nämlich um ein Montagehaus, das über
ein Stahlfundament, bei dem eine rechteckige Kontur mit H-Trägern verbunden wird, an den Innenseiten dieser Kontur aus H-Trägern gebildete Längs- und Querrahmen angeordnet und an den vier Ecken dieser rechteckigen Kontur verstärkende Schrägrahmen angebracht werden,
Schwingungsdämpfer aus Gummi, die über Stützrahmen, welche an geeigneten Stellen des Stahlfundaments angeordnet sind, das Stahlfundament auf dem Fundament des Montagehauses abstützen,
ein auf dem Stahlfundament befestigtes rechteckiges Bodenelement,
jeweils ein Paar lange und kurze Außenwandelemente, die an den vier Seiten des Bodenelements aufgestellt werden,
Innenwandelemente, die an denjenigen Stellen angebracht sind, an denen das Bodenelement unterteilt werden soll, sowie
ein Dachelement mit keilförmigem Querschnitt, das mittels Dachsparren auf den Außenwandelementen angebracht ist, verfügt, wobei
das Bodenelement durch Verbindung mehrerer rechteckiger Bodenelementplatten gebildet wird,
die an den vier Seiten des Bodenelements aufgestellten Außenwandelemente durch Verbindung mehrerer Außenwandelementplatten (im Falle der längeren Außenwandelemente zumindest aus drei Teilplatten, im Falle der kürzeren Außenwandelemente zumindest aus zwei Teilplatten) gebildet werden, und jeweils mindestens eine dieser Außenwandelementplatten über Türen bzw. Fenster verfügt, und weiterhin die Platten so aufgebaut sind, dass sich Vorder- und Rück- bzw. Ober- und Unterseiten vertauschen lassen,
die Innenwandelemente, die an denjenigen Stellen angebracht sind, an denen das Bodenelement unterteilt werden soll, aus einem Paar 1. Innenwandelementplatten zur Unterteilung des Bodenelements in Längsrichtung sowie einem Paar 2. Innenwandelementplatten zur Unterteilung zwischen den 1. Innenwandelementen und den kürzeren Außenwandelementen gebildet werden, und weiterhin die Platten so aufgebaut sind, dass sich Vorder- und Rück- bzw. Ober- und Unterseiten vertauschen lassen, und
das Dachelement durch Verbindung von mindestens einem Paar Dachelementplatten, die jeweils einer Hälfte des keilförmigen Querschnitts entsprechen, gebildet wird;
dadurch gekennzeichnet, dass sich durch Veränderung der jeweiligen Positionen der Außenwandelementplatten sowie der 1. und 2. Innenwandelementplatten bzw. durch Vertauschen der Vorder- und Rück- bzw. Ober- und Unterseiten die Positionen von Türen und Fenstern verändern und Grundrissänderungen vornehmen lassen.

Das Montagehaus nach der vorliegenden Erfindung ist dadurch gekennzeichnet, dass die Bodenelementplatten und die Außenwandelementplatten durch Rahmen verbunden sind, die deren Außenumfang umfassen.

Das Montagehaus nach der vorliegenden Erfindung ist weiter dadurch gekennzeichnet, dass die Bodenelementplatten und die Außenwandelementplatten jeweils durch Verbindungskonstruktionen, die Nuten aufweisen, verbunden sind.

Das Montagehaus nach der vorliegenden Erfindung ist weiter dadurch gekennzeichnet, dass die einzelnen Elementplatten jeweils durch Schrauben und Muttern verbunden sind.

Das Montagehaus nach der vorliegenden Erfindung ist weiter dadurch gekennzeichnet, dass sich beide Seiten der einzelnen Elementplatten sowohl als Außen- als auch als Innenseite nutzen lassen, indem auf beiden Seiten des in festgelegten Abständen angeordneten Kernmaterials Verbundplatten (*composite panels*) aufgeklebt, die dazwischenliegenden Hohlräume mit Dämmstoffen verfüllt und an den Außenflächen die gewünschten Oberflächenmaterialien angebracht werden.

Das Montagehaus nach der vorliegenden Erfindung ist weiter dadurch gekennzeichnet, dass als Dämmstoff zur Verfüllung der Hohlräume dichtzelliger Urethanschaum eingesetzt wird, um den einzelnen Elementplatten ausreichenden Auftrieb zum Schwimmen zu verleihen.

### [Vorteile der Erfindung]

Bei dem Montagehaus in Fertigbauweise nach der vorliegenden Erfindung sind die folgenden Vorteile erkennbar:
a. Aus einem Stahlfundament, bei dem eine rechteckige Kontur mit H-Trägern verbunden wird, an den Innenseiten dieser Kontur aus H-Trägern gebildete Längs- und Querrahmen angeordnet und an den vier Ecken dieser rechteckigen Kontur verstärkende Schrägrahmen angebracht werden, und Schwingungsdämpfern aus Gummi, die über Stützrahmen, welche an geeigneten Stellen des Stahlfundaments angeordnet sind, das Stahlfundament auf dem Fundament des Montagehauses abstützen, wird ein Fundament errichtet; auf diesem Stahlfundament wird ein rechteckiges Bodenelement angebracht, an bzw. auf dem dann jeweils ein Paar lange und kurze Außenwandelemente (an den vier Seiten) sowie Innenwandelemente (angebracht an denjenigen Stellen, an denen das Bodenelement unterteilt werden soll) aufgestellt werden; weiter wird auf den Außenwandelementen mittels Dachsparren ein Dachelement mit keilförmigem Querschnitt angebracht; dieser Aufbau ermöglicht eine schnellere Fertigstellung des Montagehauses.
b. Durch entsprechende Anordnung der einzelnen Wandelemente sowie durch Vertauschen der Vorder- und Rück- bzw. Ober- und Unterseiten lässt sich die Anordnung von Öffnungen wie Türen und Fenstern frei verändern, so dass es auch bei Errichtung mehrerer dieser Gebäude nebeneinander nicht mehr zur Aneinanderreihung von lauter Montagehäusern mit einheitlicher Anordnung von Türen, Fenstern etc. kommt und die geringe Beliebtheit bei den Bewohnern erheblich verbessert werden kann.
c. Durch veränderten Aufbau des Bodenelements lässt sich die Grundrissanordnung frei verändern, so dass es auch bei Errichtung mehrerer dieser Gebäude nebeneinander nicht mehr zur Aneinanderreihung von lauter Montagehäusern mit einheitlichen Grundrissen kommt und die geringe Beliebtheit bei den Bewohnern erheblich verbessert werden kann.
d. Dadurch, dass das Bodenelement, die Außenwandelemente, die Innenwandelemente, welche an denjenigen Stellen angebracht sind, an denen das Bodenelement unterteilt werden soll, sowie das Dachelement mit keilförmigem Querschnitt, welches mittels Dachsparren auf den Außenwandelementen angebracht ist, jeweils aus Holz gebildet werden, und als Dämmstoff zur Verfüllung der Hohlräume in den einzelnen Elementplatten dichtzelliger Urethanschaum eingesetzt wird, wird diesen Elementen ausreichender Auftrieb zum Schwimmen verliehen; das Montagehaus geht daher selbst bei Fortspülen durch Tsunamis in Küstennähe oder durch Schlammflut in Flüssen nicht unter, was unter Gesichtspunkten der Lebensrettung und anderer Aspekte des Katastrophenschutzes von enormer Bedeutung ist.

Wie dargestellt, wird mit der vorliegenden Erfindung ein Montagehaus vorgelegt, bei dem nicht nur hinsichtlich der Grundrissanordnung, sondern auch hinsichtlich der Anordnung von Öffnungen wie Türen und Fenstern Gestaltungsänderungen möglich sind und sich Vorder- und Rück- bzw. Ober- und Unterseiten vertauschen lassen; hierdurch lassen sich nicht nur bei der Grundrissanordnung, sondern auch bei der Anordnung von Öffnungen wie Türen und Fenstern die Variationsmöglichkeiten rapide erweitern, so dass es auch bei Errichtung mehrerer dieser Gebäude nebeneinander nicht mehr zur Aneinanderreihung von lauter Montagehäusern mit einheitlichen Grundrissen kommt und die Beliebtheit bei den Bewohnern erheblich gesteigert werden kann.

Da bei dem Montagehaus nach der vorliegenden Erfindung die einzelnen Elemente über einen gemeinsamen Aufbau verfügen, lassen sich nicht nur wesentliche Kostensenkungen erzielen; da selbst bei Änderung von Gestaltung und Anordnung keine Bearbeitung vor Ort erforderlich ist, lässt sich die Ausführung vor Ort vereinfachen, wodurch sich wiederum Ausführungsfehler vermeiden lassen.

### [Kurze Erläuterung der Abbildungen]

[Abb. 1] Planskizze des Stahlfundaments zur Erläuterung der Fundamentkonstruktion in einer Ausführungsform des Montagehauses nach der vorliegenden Erfindung
[Abb. 2] Darstellung, wie das Stahlfundament über Schwingungsdämpfer aus Gummi auf dem Fundament angebracht ist, als Schnittzeichnung des relevanten Bereichs [Abb. 3] Skizze zur Position der Stützrahmen, auf denen das Stahlfundament befestigt wird
[Abb. 4] Darstellung, wie die Sparren für Außenwand und Dach sowie die Außenwandelemente auf dem Bodenelement angebracht sind, als Planskizze
[Abb. 5] Skizze in Seitenansicht (a) bzw. Draufsicht (b) des Dachteils
[Abb. 6] Vorderansicht einschl. Außenwand 1 und Dach zur Erläuterung der Anordnung des Montagehauses in einer Ausführungsform der vorliegenden Erfindung
[Abb. 7] Vorderansicht einschl. Außenwand 2 und Dach
[Abb. 8] Vorderansicht einschl. Außenwand 3, Außenwand 4 und Dach
[Abb. 9] Vorderansicht einschl. Außenwand 5, Außenwand 6 und Dach
[Abb. 10] Vorderansicht einschl. Innenwand 1 und Dach
[Abb. 11] Vorderansicht einschl. Innenwand 2 und Dach
[Abb. 12] Vorderansicht auf Innenwand 3
[Abb. 13] Vorderansicht auf Innenwand 4
[Abb. 14] Draufsicht auf den Fußboden
[Abb. 15] Draufsicht auf das Dach
[Abb. 16] Schnittskizze zur Erläuterung der Türrahmen
[Abb. 17] Erläuternde Zeichnung zur Beziehung zwischen Außenwand aus Holz und Bodenplatte
[Abb. 18] Erläuternde Schnittzeichnung zur Fensterrahmenkonstruktion aus Holz
[Abb. 19] Darstellung des Montageprinzips für das Montagehaus nach der vorliegenden Erfindung als Perspektivzeichnung der einzelnen Elemente im zerlegten Zustand
[Abb. 20] Perspektivzeichnung nach Montage von Außenwand- und Innenwandelementen
[Abb. 21] Perspektivzeichnung nach Anbau der Innenwandelemente auf dem Bodenelement
[Abb. 22] Perspektivzeichnung nach Anbau der Innenwandelemente auf dem Bodenelement (Variation)

### [Ausführungsform der Erfindung]

Im Folgenden soll eine Ausführungsform des Montagehauses nach der vorliegenden Erfindung anhand der Abbildungen eingehend erläutert werden.
Die Abbildungen 1 bis 5 zeigen die Fundamentkonstruktion in einer Ausführungsform des Montagehauses nach der vorliegenden Erfindung.
Das in Abb. 1 gezeigte Stahlfundament 101 ist derart aufgebaut, dass
an den Innenseiten eines Außenrahmens 102, bei dem eine rechteckige Kontur mit H-Trägern verbunden ist, aus H-Trägern gebildete Längsrahmen 103 und Querrahmen 104 angeordnet und an den vier Ecken dieser rechteckigen Kontur verstärkende Schrägrahmen 105 angebracht sind.
Dabei erstrecken sich zwischen Außenrahmen 102, Längsrahmen 103 und Querrahmen 104 jeweils, wie in Abb. 2 gezeigt, Verbindungsteile 106 zwischen beiden H-Trägern, die mit Schrauben und Muttern 107 befestigt sind.

Weiter werden, wie in Abb. 2 gezeigt, auf dem Fundament Stützrahmen 108 installiert; auf diesen Stützrahmen 108 liegt, über Schwingungsdämpfer aus Gummi 109 gelagert, das Stahlfundament 101 an geeigneten Stellen auf und wird so erdbebensicher abgestützt. Hierdurch wird eine schnelle Ausführung des Montagehauses ermöglicht und gleichzeitig für ausreichende Erdbebensicherheit gesorgt.
Abb. 3 zeigt die Position der Stützrahmen 108, auf denen das Stahlfundament 101 befestigt wird. Für die Stützrahmen 108 werden zumindest an den vier Ecken sowie an Stellen, die besonders belastet werden, Stahlelemente verwendet, während für die anderen Stützrahmen auch Holzelemente verwendet werden können.

Abb. 4 zeigt, wie die Sparren 110 für Außenwand und Dach sowie die Außenwandelemente 12 auf dem Bodenelement 11 angebracht sind; am oberen Teil der Dachsparren 110 sind in Längsrichtung Befestigungsnuten 111 ausgebildet; hieran lässt sich das in Abb. 5 (a) gezeigte Dachelement 15 mittels der an dem Dachelement 15 ausgebildeten Vorsprünge (in der Abbildung nicht gezeigt) stabil befestigen. Abb. 5 (b) zeigt den Firstbalken 112; das Dachelement 15 ist an den Schrägen des keilförmigen Firstbalkens 112 anzubringen.
Es werden also Außenwandelemente an den vier Seiten des Bodenelements 11 und Innenwandelemente aufgestellt und auf den Außenwandelementen mittels Dachsparren 110 ein Dachelement mit keilförmigem Querschnitt 15 angebracht; dieser Aufbau ermöglicht eine schnellere Fertigstellung des Montagehauses.
Hierbei sind alle Außen- und Innenwandelemente mit Ausnahme des Badezimmers oben offen, was dem Montagehaus insgesamt eine enorm gute Luftdurchlässigkeit verleiht.

Bei der in den Abbildungen 6 bis 13 gezeigten Anordnung des Montagehauses nach der vorliegenden Erfindung verfügt das Haus über ein annähernd rechteckiges Bodenelement 11, jeweils ein Paar lange und kurze Außenwandelemente 12, 13, die an den vier Seiten des Bodenelements 11 aufgestellt werden, Innenwandelemente 14, welche an denjenigen Stellen des Bodenelements 11 angebracht werden, an denen dieses unterteilt werden soll, sowie über ein Dachelement mit keilförmigem Querschnitt 15, welches auf den Außenwandelementen 12, 13 angebracht ist.
Die einzelnen Elemente werden aus Platten P gebildet, bei denen auf beiden Seiten eines in festgelegten Abständen angeordneten Kernmaterials S Verbundplatten (*composite panels*) aufgeklebt, die dazwischenliegenden Hohlräume H mit Dämmstoffen verfüllt und an den Außen- bzw. Innenseiten die jeweils gewünschten Oberflächenmaterialien (in der Abbildung nicht gezeigt) angebracht werden.

Als Dämmstoffe können hierbei etwa anorganische Dämmstoffe wie Glas- oder Steinwolle oder organische Dämmstoffe aus Schaumstoffen wie dichtzelligem Urethanschaum bzw. Phenolschaum oder brandhemmendem Polystyrolschaum zum Einsatz kommen. Wenn hierbei ein Bodenelement 11, Außenwandelemente 12, 13, Innenwandelemente 14 und ein Dachelement 15 zum Einsatz kommen, die mit dichtzelligem Urethanschaum verfüllt sind, also über entsprechenden Auftrieb verfügen, geht das Montagehaus selbst bei Fortspülen durch Tsunamis oder Flussüberschwemmungen nicht unter, was unter Gesichtspunkten der Lebensrettung und anderer Aspekte des Katastrophenschutzes von enormer Bedeutung ist.

Wie in den Abbildungen 6 bis 9 gezeigt, werden die an den vier Seiten des Bodenelements 11 aufgestellten Außenwandelemente 12, 13 durch Verbindung mehrerer Außenwandelementplatten (im Falle der längeren Außenwandelemente 12 zumindest aus drei Teilplatten 12-1, 12-2, 12-3, im Falle der kürzeren Außenwandelemente 13 zumindest aus zwei Teilplatten 13-1, 13-2) gebildet.

Das eingangsseitige Außenwandelement 12 (Außenwand 1) in Abb. 6 wird aus einer kürzeren Außenwandelementplatte 12-1a mit kleinem Fenster 21 annähernd in der Mitte, einer längeren Außenwandelementplatte 12-2a mit Tür 22 und Fenster 23 sowie einer kürzeren Außenwandelementplatte 12-3a ohne Öffnungen gebildet.
Das in Abb. 7 gezeigte Außenwandelement 12 auf der Gegenseite (Außenwand 2) wird seinerseits aus einer kürzeren Außenwandelementplatte 12-1b ohne Öffnungen, einer längeren Außenwandelementplatte 12-2b mit Fenster 24 sowie einer kürzeren Außenwandelementplatte 12-3b ohne Öffnungen gebildet.
Es lassen sich damit allein durch veränderte Anordnung der Außenwandelementplatten 12-1, 12-2, 12-3 der Aufbau der einzelnen Platten sowie die Positionen von Türen 22 und Fenstern 21, 23, 24 frei verändern.

Indem an den Außenflächen der einzelnen Platten P, aus denen die Außenwandelementplatten 12-1, 12-2, 12-3 gebildet werden, die gewünschten Oberflächenmaterialien angebracht werden, lassen sich beide Seiten sowohl als Außenals auch als Innenseite nutzen.
Es lassen sich damit durch Vertauschen der Vorder- und Rück- bzw. Ober- und Unterseiten der einzelnen Außenwandelementplatten 12-1, 12-2, 12-3 der Aufbau der einzelnen Platten sowie die Positionen von Türen 22 und Fenstern 21, 23, 24 frei verändern.

Das in Abb. 8 gezeigte kürzere Außenwandelement 13 (Außenwand 3 und 4) wird aus einer Außenwandelementplatte 13-1a mit länglichem Fenster 31, die nach rechts hin länger wird, sowie einer Außenwandelementplatte 13-2a ohne Öffnungen, die nach links hin länger wird, gebildet; durch Zusammenfügen an den jeweiligen längeren Seiten lassen sich diese Platten so verbinden, dass ihre Oberteile gemeinsam eine Keilform bilden.
Das in Abb. 9 gezeigte Außenwandelement 13 auf der Gegenseite (Außenwand 5 und 6) wird seinerseits aus einer Außenwandelementplatte 13-1b mit einem Paar übereinander liegender Fenster 32a, 32b, die nach rechts hin länger wird, sowie einer Außenwandelementplatte 13-2b mit einem Paar übereinander liegender Fenster 32c, 32d, die nach links hin länger wird, gebildet; durch Zusammenfügen an den jeweiligen längeren Seiten lassen sich diese Platten so verbinden, dass ihre Oberteile gemeinsam eine Keilform bilden.
Es lassen sich damit allein durch veränderte Anordnung der Außenwandelementplatten 13-1, 13-2 der Aufbau der einzelnen Platten sowie die Positionen der Fenster 31, 32 frei verändern.

Indem an den Außenflächen der einzelnen Platten P, aus denen die Außenwandelementplatten 13-1, 13-2 gebildet werden, die gewünschten Oberflächenmaterialien angebracht werden, lassen sich beide Seiten sowohl als Außenals auch als Innenseite nutzen.
Es lassen sich damit durch Vertauschen der Vorder- und Rück- bzw. Ober- und Unterseiten der einzelnen Außenwandelementplatten 13-1, 13-2 der Aufbau der einzelnen Platten sowie die Positionen der Fenster 31, 32 frei verändern.

Die Abbildungen 10 bis 13 zeigen die Innenwandelemente 14, welche an denjenigen Stellen angebracht sind, an denen das Bodenelement 11 unterteilt werden soll (Innenwand 1 bis 4); die Innenwandelemente 14 werden aus einem Paar 1. Innenwandelementplatten 14-1 zur Unterteilung des Bodenelements 11 in Längsrichtung sowie einem Paar 2. Innenwandelementplatten 14-2 zur Unterteilung zwischen den 1. Innenwandelementen 14-1 und den kürzeren Außenwandelementen 13 gebildet.

Die in Abb. 10 gezeigte 1. Innenwandelementplatte 14-1a (Innenwand 1) weist in der Mitte und auf einer Seite Durchgangsöffnungen 41, 42 auf; gleichzeitig ist auf der Oberseite der Platte ein keilförmiges Element 43 angebracht, aus dem der Bereich des Firstbalkens M ausgespart ist; mit diesem keilförmigen Element 43 kann das Dachelement 15 abgestützt werden.
Die in Abb. 11 gezeigte 1. Innenwandelementplatte 14-1b (Innenwand 2) weist zwei zur Mitte ausgerichtete Durchgangsöffnungen 44, 45 auf; gleichzeitig ist die Oberseite der Platte ausgespart, um die Luftdurchlässigkeit zwischen den Zimmern zu gewährleisten. In den Durchgangsöffnungen 41, 42, 44, 45 können natürlich auch einfache Türen angebracht werden.

Die Abbildungen 12 und 13 zeigen ein Paar 2. Innenwandelementplatten 14-2, die zur Unterteilung zwischen den 1. Innenwandelementen 14-1 und den kürzeren Außenwandelementen 13 dienen; die in Abb. 12 gezeigte Innenwandelementplatte 14-2a (Innenwand 3) weist eine Höhe auf, die annähernd an den Scheitelpunkt des Dachelements 15 heranreicht.
Die in Abb. 13 gezeigte Innenwandelementplatte 14-2b (Innenwand 4) weist annähernd die gleiche Höhe auf wie die Außenwandelementplatten 13-1, 13-2.
Es kann damit je nachdem, an welcher Position zwischen den 1. Innenwandelementen 14-1 und den kürzeren Außenwandelementen 13 die Unterteilung erfolgt, mit Innenwandelementplatte 14-2a und Innenwandelementplatte 14-2b beliebig gewählt werden, ob der entsprechende Bereich ein dichter Raum oder ein oben offener Raum sein soll.

Wie in Abb. 14 gezeigt, wird das insgesamt annähernd rechteckig ausgebildete Bodenelement 11 aus vier Platten gebildet, nämlich aus einer breiteren Bodenelementplatte 11-1, zwei Bodenelementplatten 11-2, 11-3 von annähernd identischer, mittlerer Breite sowie einer schmaleren Bodenelementplatte 11-4. Vorzugsweise entspricht die Breite der breiteren Bodenelementplatte 11-1 hierbei der Länge der Badezimmereinheit U mit WC.
Es lässt sich damit durch veränderte Anordnung der Bodenelementplatten 11-1 bis 11-4 die Grundrissanordnung frei verändern.

In Abb. 14 ist links unten auf dem Bodenelement 11 die Badezimmereinheit U mit WC und darüber das Schlafzimmer SR-1 angeordnet; diese sind jeweils über die Durchgangsöffnungen 41, 42 in der 1. Innenwandelementplatte 14-1a (Innenwand 1) zugänglich. Die Unterteilung zwischen Badezimmereinheit U und Schlafzimmer SR-1 lässt sich mittels der Innenwandelementplatte 14-2a (Innenwand 3) vornehmen, deren Höhe annähernd an den Scheitelpunkt des Dachelements 15 heranreicht.
Gegenüber, auf der rechten Seite des Bodenelements 11, sind die Schlafzimmer SR-2 und SR-3 angeordnet; diese sind jeweils über die zur Mitte ausgerichteten Durchgangsöffnungen 44, 45 in der 1. Innenwandelementplatte 14-1b (Innenwand 2) zugänglich. Die Unterteilung zwischen Schlafzimmer SR-2 und SR-3 lässt sich mittels der Innenwandelementplatte 14-2b (Innenwand 4) vornehmen, die annähernd gleich hoch ist wie die Außenwandelementplatten 13-1, 13-2; durch den oben offenen Teil wird die Luftdurchlässigkeit zwischen den Räumen gewährleistet.
In dieser Abbildung bezeichnet K die Küche und LD das Wohn-/Esszimmer.

Wie in Abb. 15 gezeigt, wird das Dachelement 15 durch Verbindung von mindestens einem Paar Dachelementplatten 15-1, 15-2 gebildet, die jeweils einer Hälfte des keilförmigen Querschnitts entsprechen.
Für das Dachelementplattenpaar 15-1, 15-2 können jeweils einzelne längere Platten zum Einsatz kommen; es ist natürlich auch möglich, die einzelnen Dachelementplatten 15-1, 15-2 durch Verbindung von kleinteiligeren Elementen auszuführen.
Für das Dachelementplattenpaar 15-1, 15-2 wird vorzugsweise eine größere Breite gewählt, damit dessen Seiten bei der Montage auf den Außenwandelementen 12, 13 über die Außenseiten der längeren Außenwandelemente 12 hinausragen und eine Traufe N bilden.

Die Bodenelementplatten 11-1 bis 11-4 und die Außenwandelementplatten 12-1 bis 12-3 können durch Rahmen (in der Abb. ausgelassen) aus Holz etc. verbunden werden, welche deren Außenumfang umfassen.

Wie in Abb. 16 gezeigt, sind am rechteckigen Querschnitt der Türrahmen 51 auf einer der längeren Seiten breite Nuten 52 zum Einsetzen der Außenwandelemente 13 bzw. der Innenwandelemente 14 und auf einer der kürzeren Seiten Nuten 53 zum Einsetzen der Außenwandelementplatten 13-1, 13-2 ausgebildet.

Vorzugsweise werden die Bodenelementplatten 11-1 bis 11-4 und die Außenwandelementplatten 12-1 bis 12-3, wie in Abb. 17 gezeigt, aneinandergefügt und mit Schrauben und Muttern (in der Abbildung nicht gezeigt) jeweils zuverlässig verbunden.

Abb. 18 zeigt ein Beispiel für eine Fensterkonstruktion: In den Fensterrahmen 61 ist beispielsweise ein Schiebefenster 62 aus Holz eingesetzt, dessen Oberkante entlang des Fensterrahmens 61 verschoben werden kann und dessen Unterkante zur Fensteraußenseite hin gekippt werden kann, um eine Drehung von annähernd 180° zu ermöglichen.

Abb. 19 ist eine Darstellung des Montageprinzips für das Montagehaus nach der vorliegenden Erfindung als Perspektivzeichnung der einzelnen Elemente im zerlegten Zustand. Die Abb. 19 zeigt die gleiche Grundrissgestaltung und Anordnung der einzelnen Wandelemente wie in Abb. 14. In der Abbildung weist das Außenwandelement 12-2 (a) links eine Tür 22 und rechts ein Fenster 23 auf.
Abb. 20 ist eine Perspektivzeichnung nach Montage von Außenwand- und Innenwandelementen bei gleicher Grundrissgestaltung und Anordnung der Wandelemente wie in Abb. 19; Abb. 21 ist eine Perspektivzeichnung nach weiterem Anbau der Innenwandelemente auf dem Bodenelement; mit dem hierauf folgenden endgültigen Anbau der Elemente ist die Grundrissgestaltung und Anordnung der einzelnen Wandelemente aus Abb. 14 abgeschlossen.

Abb. 22 ist eine Perspektivzeichnung nach Anbau der Innenwandelemente auf dem Bodenelement als Variation der Grundrissgestaltung und Anordnung der Wandelemente aus Abb. 19 .
In Abb. 22 sind Außen- und Innenseite des Außenwandelements 12-2 (a) gegenüber Abb. 19 vertauscht, daher liegt die Tür 22 auf der rechten und das Fenster 23 auf der linken Seite; gleichzeitig sind Außenwand 4 und Außenwand 6 gegeneinander vertauscht angeordnet.
Die Grundrissgestaltung und Anordnung der Wandelemente ist dabei natürlich nicht auf ähnliche Fälle beschränkt; vielmehr lassen sich die Grundrissgestaltung und die Anordnung der einzelnen Wandelemente durch Veränderungen im Aufbau des Bodenelements bzw. in der Anordnung der Außenwand- und Innenwandelemente sowie durch Vertauschen der Außen- und Innenseiten der Außenwandelemente mit Türen und Fenstern frei verändern.
Das Montagehaus ermöglicht es damit Herstellern und Käufern, aus zahlreichen Variationen die gewünschte Anordnung von Türen, Fenstern etc. und die gewünschte Grundrissgestaltung auszuwählen.

Im Inneren der einzelnen Elementplatten sind Leitungen verschiedener Art an den gewünschten Positionen bereits verlegt.
Beispielsweise können Stromleitungen verlegt und auf den Innenseiten Steckdosen angebracht, Telefonleitungen verlegt und auf den Innenseiten Telefonanschlussdosen angebracht, aber auch Leitungen für AV-Geräte verlegt sein.

### [Gewerbliche Anwendbarkeit]

Mit der vorliegenden Erfindung wird ein hochwertiges Montagehaus vorgelegt, das als Notunterkunft im Katastrophenfall seine Bewohner mit dem oben beschriebenen Aufbau voll zufrieden stellen kann.

Da aus zahlreichen Variationen die gewünschte Anordnung von Türen, Fenstern etc. und die gewünschte Grundrissgestaltung ausgewählt werden kann, bietet dieses Montagehaus auch als Wohnhaus in Urlaubs- und Erholungsgebieten gemessen an den Kosten ein hohes Maß an Zufriedenheit.
Durch Verbindung einzelner Montagehäuser ist auch eine Erweiterung der Zimmeranzahl oder eine Nutzung für den Bau von Reihen- und Mehrfamilienhäusern möglich.

### [Erläuterung der Bezugszeichen]

- 101: Stahlfundament
- 102: Außenrahmen
- 103: Längsrahmen
- 104: Querrahmen
- 105: Schrägrahmen
- 106: Verbindungsteile
- 107: Schrauben und Muttern
- 108: Stützrahmen
- 109: Schwingungsdämpfer aus Gummi
- 110: Dachsparren
- 111: Befestigungsnut
- 112: Firstbalken
- 11: Bodenelement
- 11-1, 11-2, 11-3, 11-4: Bodenelementplatten
- 12: Außenwandelemente
- 12-1, 12-2, 12-3: Außenwandelementplatten
- 12-la, 12-2a, 12-3a: Außenwandelementplatten
- 12-1b, 12-2b, 12-3b: Außenwandelementplatten
- 13: Außenwandelemente
- 13-1, 13-2: Außenwandelementplatten
- 13-la, 13-2a: Außenwandelementplatten
- 13-1b, 13-2b: Außenwandelementplatten
- 14: Innenwandelemente
- 14-1, 14-2: Innenwandelementplatten
- 14-la, 14-1b: Innenwandelementplatten
- 14-2a, 14-2b: Innenwandelementplatten
- 15: Dachelement
- 15-1, 15-2: Dachelementplatten
- 21: kleines Fenster
- 22: Tür
- 23: Fenster
- 24: Fenster
- 31, 32: Fenster
- 32a, 32b: Fenster
- 32c, 32d: Fenster
- 41, 42: Durchgangsöffnungen
- 43: keilförmiges Element
- 44,45: Durchgangsöffnungen
- 51: Türrahmen
- 52, 53: Nut
- 61: Fensterrahmen
- 62: Schiebefenster
- P: Platte
- S: Kernmaterial
- C: Verbundplatte
- H: Dämmstoff
- M: Firstbalken
- U: Badezimmereinheit
- SR-1, SR-2, SR-3: Schlafzimmer
- K: Küche
- LD: Wohn-/Esszimmer

## Patentansprüche

1. Montagehaus, das über
ein Stahlfundament, bei dem eine rechteckige Kontur mit H-Trägern verbunden wird, an den Innenseiten dieser Kontur aus H-Trägern gebildete Längs- und Querrahmen angeordnet und an den vier Ecken dieser rechteckigen Kontur verstärkende Schrägrahmen angebracht werden,
Schwingungsdämpfer aus Gummi, die über Stützrahmen, welche an geeigneten Stellen des Stahlfundaments angeordnet sind, das Stahlfundament auf dem Fundament des Montagehauses abstützen,
ein auf dem Stahlfundament befestigtes rechteckiges Bodenelement,
jeweils ein Paar lange und kurze Außenwandelemente, die an den vier Seiten des Bodenelements aufgestellt werden,
Innenwandelemente, die an denjenigen Stellen angebracht sind, an denen das Bodenelement unterteilt werden soll, sowie
ein Dachelement mit keilförmigem Querschnitt, das mittels Dachsparren auf den Außenwandelementen angebracht ist, verfügt, wobei
das Bodenelement durch Verbindung mehrerer rechteckiger Bodenelementplatten gebildet wird,
die an den vier Seiten des Bodenelements aufgestellten Außenwandelemente durch Verbindung mehrerer Außenwandelementplatten (im Falle der längeren Außenwandelemente zumindest aus drei Teilplatten, im Falle der kürzeren Außenwandelemente zumindest aus zwei Teilplatten) gebildet werden, und jeweils mindestens eine dieser Außenwandelementplatten über Türen bzw. Fenster verfügt, und weiterhin die Platten so aufgebaut sind, dass sich Vorder- und Rück- bzw. Ober- und Unterseiten vertauschen lassen,
die Innenwandelemente, die an denjenigen Stellen angebracht sind, an denen das Bodenelement unterteilt werden soll, aus einem Paar 1. Innenwandelementplatten zur Unterteilung des Bodenelements in Längsrichtung sowie einem Paar 2. Innenwandelementplatten zur Unterteilung zwischen den 1. Innenwandelementen und den kürzeren Außenwandelementen gebildet werden, und weiterhin die Platten so aufgebaut sind, dass sich Vorder- und Rück- bzw. Ober- und Unterseiten vertauschen lassen, und
das Dachelement durch Verbindung von mindestens einem Paar Dachelementplatten, die jeweils einer Hälfte des keilförmigen Querschnitts entsprechen, gebildet wird;
**dadurch gekennzeichnet, dass** sich durch Veränderung der jeweiligen Positionen der Außenwandelementplatten sowie der 1. und 2. Innenwandelementplatten bzw. durch Vertauschen der Vorder- und Rück- bzw. Ober- und Unterseiten die Positionen von Türen und Fenstern verändern und Grundrissänderungen vornehmen lassen.

2. Montagehaus nach Anspruch 1, **dadurch gekennzeichnet, dass** die Bodenelementplatten und die Außenwandelementplatten durch Rahmen verbunden sind, die deren Außenumfang umfassen.

3. Montagehaus nach einem der Ansprüche 1 und 2, **dadurch gekennzeichnet, dass** die Bodenelementplatten und die Außenwandelementplatten jeweils durch Verbindungskonstruktionen, die Nuten aufweisen, verbunden sind.

4. Montagehaus nach einem der Ansprüche 1 bis 3, **dadurch gekennzeichnet, dass** die einzelnen Elementplatten jeweils durch Schrauben und Muttern verbunden sind.

5. Montagehaus nach einem der Ansprüche 1 bis 4, **dadurch gekennzeichnet, dass** sich beide Seiten der einzelnen Elementplatten sowohl als Außen- als auch als Innenseite nutzen lassen, indem auf beiden Seiten des in festgelegten Abständen angeordneten Kernmaterials Verbundplatten (*composite panels*) aufgeklebt, die dazwischenliegenden Hohlräume mit Dämmstoffen verfüllt und an den Außenflächen die gewünschten Oberflächenmaterialien angebracht werden.

6. Montagehaus nach Anspruch 5, **dadurch gekennzeichnet, dass** als Dämmstoff zur Verfüllung der Hohlräume dichtzelliger Urethanschaum eingesetzt wird, um den einzelnen Elementplatten ausreichenden Auftrieb zum Schwimmen zu verleihen.
